# EUROPÄISCHE PATENTSCHRIFT

(11) **EP 1 712 682 B1**
(45) Veröffentlichungstag und Bekanntmachung des Hinweises auf die Patenterteilung: **02.06.2010**
(21) Anmeldenummer: 06112223.0
(22) Anmeldetag: 04.04.2006
(51) Int. Cl.: E01H 5/02

(54) **Verfahren zur Herstellung eines Schneeschiebers**
Process for the production of a snow shovel
Procédé pour la fabrication d'une pelle à neige

(30) Priorität: 08.04.2005 AT 21505 U
(43) Veröffentlichungstag der Anmeldung: 18.10.2006
(73) Patentinhaber: Rybaczek, Franz, 3153 Eschenau (AT)
(72) Erfinder: Knopf, Walter, 3133, Traismauer (AT); Koppensteiner, Dieter, 3130, Herzogenburg (AT)
(74) Vertreter: Müllner, Martin

(56) Entgegenhaltungen:
- US-A- 3 343 807
- US-A- 5 346 269
- US-B1- 6 237 258

## Beschreibung

### Technisches Gebiet

Die Erfindung betrifft ein Verfahren zur Herstellung eines Schneeschiebers.

### Stand der Technik

Ausgediente bzw. kaputte Mülltonnen von Gemeinden und Abfallverbänden müssen bisher - oft kostenpflichtig - entsorgt werden.

### Offenbarung der Erfindung

### Technische Aufgabe

Aufgabe der Erfindung ist die Wiederverwertung des Materials von ausgedienten Mülltonnen.

### Technische Lösung

Diese Aufgabe wird durch Schennes ein Verfahren zur Herstellung eines Schneeschiebers dadurch gelöst, dass das Schaufelblatt aus einer ausgedienten Mülltonne, insbesondere bestehend aus Polyethylen oder Polypropylen, ausgeschnitten und mit dem Stiel mittels Schrauben verbunden wird.

### Vorteilhafte Wirkungen

Es wurde nämlich überraschenderweise gefunden, dass sich der leichte, aber stabile, ideal vorgebogene und widerstandsfähige Hartkunststoff der Mülltonnen gut für die kraftsparende und gleichzeitig geräuscharme Schneeräumung eignet. Durch die Lösung der Aufgabe wird erreicht, dass das Material von kaputten oder nicht mehr verwendeten Mülltonnen ohne weitere Behandlung einem anderen Verwendungszweck zugeführt wird, da die Mülltonnen bereits die Form des Schaufelblattes aufweisen, wenn sie an entsprechenden Schnittlinien zerteilt werden.

### Kurze Beschreibung der Zeichnungen

Die Erfindung wird anhand von Zeichnungsfiguren beispielhaft erläutert. Es zeigt: Fig. 1 einen Schneeschieber in Ansicht; und Fig. 2 eine Mülltonne mit eingezeichneten Schnittlinien in Ansicht.

### Beste Ausführungsform der Erfindung

Fig. 1 zeigt einen Schneeschieber 1 mit einem Schaufelblatt 2 und einem Stiel 3. Stiel 3 und Schaufelblatt 2 sind mittels Schrauben 6, insbesondere mittels Torbandschrauben, verbunden.

Das Schaufelblatt 2 wird durch Ausschneiden eines Ausschnittes 4 aus einer gebrauchten, ausgedienten Mülltonne 5 hergestellt (Fig. 2). Die Mülltonne 5 besteht aus einem Hartkunststoff, beispielsweise aus Polyethylen oder Polypropylen.

Fig. 2 zeigt die Mülltonne 5 mit Schnittlinien 7 für die Herstellung der Ausschnitte 4 für das Schaufelblatt 2. Die Materialfarbe und die gebogene Form sind bereits am Ausgangsprodukt - der Mülltonne 5 - vorgegeben. Nach dem Ausschneiden ist lediglich ein Entgraten der Kanten des Ausschnittes 4 erforderlich.

## Patentansprüche

1. Verfahren zur Herstellung eines Schneeschiebers (1) mit einem Stiel (3) und einem Schaufelblatt (2), **dadurch gekennzeichnet, dass** das Schaufelblatt (2) aus einer ausgedienten Mülltonne (5), insbesondere bestehend aus Polyethylen oder Polypropylen, ausgeschnitten und mit dem Stiel (3) mittels Schrauben (6) verbunden wird.

2. Verfahren nach Anspruch 1, **dadurch gekennzeichnet, dass** das Schaufelblatt (2) aus der ausgedienten Mülltonne (5) mittels einer Stichsäge, insbesondere händisch, ausgeschnitten wird.

3. Verfahren nach Anspruch 2, **dadurch gekennzeichnet, dass** die Form des Ausschnittes (4) für das Schaufelblatt (2) vor dem Ausschneiden auf der Mülltonne (5) mittels Schnittlinien (7) angezeichnet wird.

4. Verfahren nach einem der Ansprüche 1 bis 3, **dadurch gekennzeichnet, dass** die Ränder des Schaufelblattes (2) nach dem Ausschneiden insbesondere mittels eines Dreieckschabers entgratet werden.

## Claims

1. Procedure of production of a snow shovel (1) with a shaft (3) and a blade (2), **characterized by** the fact that the blade (2) out of a worn waste container (5), especially consisting of polyethylene or polypropylene, is cut out and joined to the shaft (3) by means of screws (6).

2. Procedure according to claim 1, **characterized by** the fact that the blade (2) out of a worn waste container (5) is cut out by means of a padsaw, which is especially done by hand.

3. Procedure according to claim 2, **characterized by** the fact that the shape of the section (4) for the blade (2) is drawn onto the waste container (5) before cutting by means of cutting lines (7).

4. Procedure according to one of the claims (1 to 3), which is **characterized by** the fact that the edges of the blade (2) undergo fettling after cutting, especially by means of a triangular scraper.

## Revendications

1. Méthode de la fabrication d'une pelle à neige (1) avec un manche (3) et une pelle (2). Cela est **caracterisé par le fait que** la pelle (2) obtenue d'un vide-ordures usé (5), particulièrement consistant en polyéthylène ou en polypropylène, est coupée et joint avec le manche (3) par des vis d'assemblage (6).

2. Procédure selon droit 1, **caracterisée par le fait que** la pelle (2) obtenue d'un vide-ordures usé (5) est coupée par une scie à guichet, c'est particulièrement fait à la main.

3. Procédure selon droit 2, **caracterisée par le fait que** la forme de la section (4) de la pelle (2) est marquée au vide-ordures (5) par des lignes de coupure (7) avant la coupure du vide-ordures.

4. Procédure selon un des droits (1 à 3), **caracterisée par le fait que** les côtés de la pelle (2) sont ébavurés après la coupure, particulièrement par moyen d'un grattoir triangulaire.
